# EUROPÄISCHE PATENTANMELDUNG

(11) **EP 0 420 818 A1**
(43) Veröffentlichungstag der Anmeldung: **03.04.1991**
(21) Anmeldenummer: 90810732.9
(22) Anmeldetag: 24.09.1990
(51) Int. Cl.: B65D 77/06, B65D 5/54

(54) **Flüssigkeitsdichte Verpackung und Verfahren zu deren Herstellung**

(30) Priorität: 29.09.1989 CH 3539/89
(71) Anmelder: Zeiler AG, CH-3098 Köniz-Bern (CH)
(72) Erfinder: Hüberli, Wilhelm, CH-3096 Oberbalm (CH); Schmocker, Erich, CH-3154 Rüschegg-Heubach (CH)
(74) Vertreter: AMMANN PATENTANWAELTE AG BERN

(57) **Zusammenfassung**

Ein quaderförmiger Kartonmantel (1-3,5,8,19) weist im Bereiche einer Verpackungskante (7) einen aufreissbaren bzw. abreissbaren Verpackungsteil auf. Unter diesem abreissbaren Teil befindet sich an einem Kunststoff-Innenbeutel ein Ausgussstutzen (14) mit einer Verschlusskapsel (15). Bei geöffneter Verpackung kann der Ausgussstutzen (14) in eine bequeme Entnahmestellung gebracht werden, während er bei verschlossener Verpackung gut geschützt ganz in den quaderförmigen Innenraum des Kartonmantels geschwenkt ist. Die Verpackung ist völlig flüssigkeitsdicht in verschlossenem Zustand, gut stapelbar und widerstandsfähig gegen Beschädigung beim Transport. Derselbe Kartonmantel kann mit geringfügigen Unterschieden für eine Serie von Verpackungen z.B. als Flaschenersatz oder Nachfüllpackung verwendet werden.

## Beschreibung

Die vorliegende Erfindung betrifft eine flüssigkeitsdichte Verpackung mit einem dichten Innenbeutel aus Kunststoff und einem quaderförmigen Kartonmantel. Eine derartige Verpackung ist beispielsweise bekannt aus der AU-B-493 047. Mit dem Innenbeutel ist in diesem Falle ein Ausgussstutzen dicht verbunden, beispielsweise verschweisst, der durch eine aufbrechbare Seitenfläche des Kartonmantels der Verpackung herausnehmbar und mittels einer Schraubkapsel verschlossen ist. Der Ausgussstutzen ist hierbei in einer beweglichen Klappe montiert, mit der eine Zuglasche verbunden ist, die bei verschlossener Verpackung durch einen Schlitz des Kartonmantels herausragt und dazu dient, den Ausgussstutzen in seine Entnahmestellung zu ziehen. Diese dauernd offene Stelle des Kartonmantels ist nachteilig. Im übrigen erlaubt die Gestaltung des Kartonmantels bzw. des Zuschnittes zu dessen Herstellung nicht die Verwendung desselben Zuschnittes mit unbedeutenden Aenderungen für unterschiedliche Verpackungsausführungen bzw. eine Serie ähnlicher Verpackungen.

Der vorliegenden Erfindung liegt die Aufgabe zugrunde die erwähnten Nachteile zu beseitigen. Der Anspruch 1 nennt eine erste Massnahme zur Lösung dieser Aufgabe. In diesem Fall ist die Verpackung im unangebrochenen Zustand vollständig geschlossen. Die Art des Kartonmantels bzw. -Zuschnittes erlaubt es, ausgehend von einer stets gleichen Grundform verschiedene, ähnliche Verpakkungsvarianten herzustellen, was eine wesentliche Rationalisierung der Werkzeugbeschaffung und Herstellung der Kartonzuschnitte erlaubt.

Demgemäss betrifft die Erfindung auch einen Verpackungszuschnitt nach Anspruch 8 und eine Serie von Verpakkungen nach Anspruch 10.

Die Erfindung wird nun anhand einiger in der Zeichnung dargestellter Ausführungsbeispiele näher erläutert.
Fig. 1 zeigt eine fertiggestellte Verpackung in geöffenetem Zustand, die
Fig. 2+3 zeigen Verpackungsvarianten und
Fig. 4 zeigt einen Verpackungszuschnitt.

Fig. 1 zeigt eine fertiggestellte geöffnete Verpackung. Sie weist einen quaderfömigen Kartonmantel mit Schmalseiten 1 und Breitseiten 2 auf.

Der Kartonmantel ist am Boden in üblicher nicht dargestellter Weise verschlossen. Ein innerer, die ganze Deckfläche bedeckender Decklappen 3 ist längs einer Faltlinie 4 mit der hinten liegenden Breitseite 2 des Kartonmantels verbunden. Ein äusserer, die ganze Deckfläche bedeckender Decklappen 5 ist längs einer Faltlinie 6 mit der vorderen Breitseite 2 des Kartonmantels verbunden. An den Decklappen 5 schliesst über eine weitere Faltlinie 7, ein Stirnlappen 8 an. Bei geschlossener Verpackung ist der äussere Decklappen 5 mit dem inneren Decklappen 3, und der Stirnlappen 8 mit der vorderen Schmalseite 1 verklebt. Mit dem Stirnlappen 8 und einem Teil des Decklappens 5 ist längs einer perforierten Linie 9, ein gemäss Fig. 1 bereits abgerissener Aufreisslappen 10 (Fig. 2 und 4) verbunden. Dieser Aufreisslappen 10 liegt frei ergreifbar und anhebbar in einem Ausschnitt 11 des Decklappens 5 und kann daher besonders einfach erfasst und ausgerissen werden. Die sichtbare Schmalseite 1 der Verpackung weist eine freigeschnittene Klappe 12 auf, welche über eine Faltlinie 13 mit der Schmalseite 1 verbunden ist und somit um diese Faltlinie 13 verschwenkt werden kann. In der Klappe 12 ist ein Ausgussstutzen 14 befestigt, der mittels einer Schraubkappe 15 abgeschlossen ist. Der Ausgussstutzen 14 ist mit einem Innenbeutel dicht verbunden.

Die schwenkbare Klappe 12, welche den Ausgussstutzen 14 mit der Verschlusskapsel 15 trägt, ist so bemessen, dass er beim dargestellten Zustand, d.h. bei entnahmebereiter Verpackung, in leicht nach innen geneigter Lage in einen Schlitz 16 des inneren Decklappens 3 greift. Im äusseren Decklappen 5 ist nicht nur der nicht dargestellte, längs der Linien 9 ausreissbare Deckstreifen vorgesehen, sondern ein weiterer Aufreissstreifen 17 der längs Perforationen 18 ausgerissen werden kann. Unter die beiden Decklappen 3 und 4 greift ein hinterer Abschlusslappen 19. An seinem hinteren Ende weist der innere Decklappen 3 einen maschinentechnisch bedingten Ausschnitt 20 auf. Der äussere Decklappen 5 ist nur längs seines freien Randes mit dem inneren Decklappen 3 verleimt.

Bei zum Transport bzw. Verkauf verschlossener Verpackung liegt die Klappe 12 stärker geneigt im Inneren der Verpackung und greift nicht in den Schlitz 16. Der Ausgussstutzen 14 und die Verschlusskapsel 15 liegen dann ganz im quaderförmigen Innenraum des Kartonmantels und sie sind durch den zwischen den Linien 9 liegenden Aufreissstreifen, dessen hinteres Ende durch eine gestrichelte Linie angedeutet ist, abgedeckt und geschützt. Zur Entnahme des flüssigen Inhalts wird dieser Aufreisstreifen ausgerissen, worauf der Ausgussstutzen 14 an der Kapsel herausgezogen wird, bis die Klappe 12 in den Schlitz 16 einschnappt. Damit ist diese Klappe gut gehalten und man kann nun die Kapsel 15 abschrauben und Flüssigkeit ausgiessen. Wird die Verpackung nach Gebrauch abgestellt, bewirkt der nach innen geneigte Ausgusstutzen ein Rückfliessen der Flüssigkeit in den Beutel, womit ein Nachfliessen nach aussen und Heruntertropfen vermieden wird. Ist die Verpackung leer,wird der Aufreissstreifen 17 ausgerissen. Sodann können die verbleibenden Teile der Decklappen 3 und 4 sowie der hintere Abschlusslappen 19 aufgerichtet und dabei die Verbindungen zwischen dem inneren Decklappen 3 und den Stirnteilen 8 aufgerissen werden. Dann kann der Innenbeutel mit dem Ausgussstutzen 14 und der Verschlusskapsel 15 aus dem Kartonmantel entfernt und die beiden Teile können separat entsorgt werden.

Fig. 2 zeigt eine Ausführungsvariante, die weitgehend derjenigen nach Fig. 1 entspricht. Entsprechende Teile sind gleich bezeichnet wie in Fig. 1. Anstelle des Aufreissstreifens 17 ist im äusseren Decklappen 5 eine aufreissbare Klappe 21 vorgesehen. Darunter ist in einem Loch des inneren Decklappens 3 ein Massgefäss 22 mit einem Flansch 23 eingesetzt und gehalten. Der Abschlusslappen 19 weist im Bereiche des Gefässes 22 einen Ausschnitt 24 auf.

Nach dem Aufreissen der Klappe 21 kann das Massgefäss 22 erfasst und ausgehoben und nach Gebrauch wieder versorgt und mit der Klappe 21 abgedeckt und gesichert werden. Zur Entsorgung der leeren Verpackung wird mit Hilfe der Klappe 21 der äusssere Decklappen 5 ganz aufgerissen, worauf die Lappen 3, 5 und 19 aufgerichtet und der Innenbeutel vom Kartonmantel getrennt werden kann.

Fig. 3 zeigt eine Ausführungsvariante bei welcher eine Ecke des Innenbeutels 25 zur Entnahme des Inhaltes her ausgezogen und abgeschnitten werden kann. Im Bereiche des Abreisslappens 10 ist durch Ausschnitte 26 und 27 in der vorderen Schmalseite 1 bzw. im inneren Decklappen 3 eine Oeffnung gebildet, durch welche die Ecke des Innenbeutels herausgezogen werden kann. Diese Verpackung ist insbesondere als Nachfüllpackung gedacht, deren Inhalt beim ersten Oeffnen sogleich ganz entnommen wird, worauf die Verpackung in der erwähnten Weise entsorgt werden kann.

Zur Herstellung der drei dargestellten Verpackungsvarianten dient ein weitgehend übereinstimmender Kartonzuschnitt, dessen Grundform für die Verpackung nach Fig. 3 in Fig. 4 dargestellt ist. In allen Fällen sind die gleichen Grundelemente vorhanden, nämlich je zwei Mantelseiten 1 und 2, die nicht dargestellten Bodenlappen, der innere Decklappen 3, und der äussere Decklappen 5, deren Abmessung dem Mantelquerschnitt entspricht, der Abschlusslappen 19 und der Stirnlappen 8. Diese Teile sind in allen Fällen vorhanden mit leicht abweichenden Schnitt- und Perforationslinien. Es ergibt sich damit eine besonders rationelle Beschaffung der Werkzeuge und Herstellng einer Serie von Verpackungen die unterschiedliche Bedürfnisse abdecken.

## Patentansprüche

1. Flüssigkeitsdichte Verpackung mit einem dichten Innenbeutel (25) aus Kunststoff und einem quaderförmigen Kartonmantel (1,2), dadurch gekennzeichnet, dass der Kartonmantel zwei Decklappen (3,5) aufweist, von welchen der äussere (5) auf die eine Stirnseite (1) greift, und zum Oeffnen der Manteldecke und Entnahme des Innenbeutels (25) aufreissbar ist, und dass der auf die Stirnseite greifende Decklappenteil (8) für sich aufreissbar ist, um den Innenbeutel zugänglich zu machen.

2. Verpackung nach Anspruch 1, dadurch gekennzeichnet, dass der innere Decklappen (3) als Halterung für eine Entnahmevorrichtung (12,14,15) und gegebenenfalls ein Massgefäss (22) ausgebildet ist.

3. Verpackung nach Anspruch 1 oder 2, dadurch gekennzeichnet, dass die Grösse der Decklappen (3,5) dem Querschnitt des Mantels entspricht.

4. Verpackung nach einem der Ansprüche 1 bis 3, dadurch gekennzeichnet, dass sich eine wiederverschliessbare Entnahmevorrichtung (12,14,15) innerhalb des quaderförmigen Kartonmantels (1,2) im Bereiche des aufreissbaren oder abreissbaren Decklappenteils (10) des Kartonmantels befindet und bei auf- oder abgerissenem Teil durch die entstandene Oeffnung herausnehmbar ist.

5. Verpackung nach einem der Ansprüche 1 bis 4, mit einem mit dem Innenbeutel verbundenen Entnahmestutzen (14) mit Verschlusskapsel (15), dadurch gekennzeichnet, dass der Entnahmestutzen (14) mit einer schwenkbaren Klappe (12) des Kartonmantels (1,2) verbunden ist.

6. Verpackung nach Anspruch 5, dadurch gekennzeichnet, dass der bewegliche Teil, z.B. die schwenkbare Klappe (12) an einem Teil des Kartonmantels, z.B. einem Decklappen (3) verriegelbar, z.B. in einen Schlitz (16) einschnappbar ist, wobei der Entnahmestutzen (14) bei verriegeltem Teil (12) vorzugsweise nach innen geneigt ist.

7. Verpackung nach einem der Ansprüche 1-6, dadurch gekennezeichnet, dass unter einer aufreissbaren Klappe (21) in einer Halteöffnung eines Teils (3) des Kartonmantels ein Massgefäss (22) eingesetzt ist.

8. Verpackungszuschnitt zur Herstellung des Kartonmantels einer Serie von flüssigkeitsdichten Verpackungen, mit einem quaderförmigen Kartonmantel und einem Innenbeutel, mit vier Mantelseiten, Bodenklappen und Deckklappen, gekennzeichnet, durch zwei Deckklappen (3,5), deren Grösse dem Mantelquerschnitt entspricht und von welchen die eine einen auf eine Stirnseite umklappbaren Fortsatz (8) aufweist und dass der Fortsatz einen Aufreissstreifen (10) aufweist.

9. Zuschnitt nach Anspruch 8, dadurch gekennzeichnet, dass ein dritter Decklappen (19) vorgesehen ist, dessen Grösse einem Teil des Mantelquerschnitts entspricht.

10. Serie von Verpackungen mit einem quaderförmigen Kartonmantel und einem flüssigkeitsdichten Innenbeutel, dadurch gekennzeichnet, dass der Kartonmantel (1,2) aller Verpackungen zwei Decklappen (3,5) aufweisen, deren Grösse dem Mantelquerschnitt entspricht, dass der äussere Decklappen (5) einen auf eine Stirnseite (1) des Kartonmantels greifenden Fortsatz (8) aufweist, der mit der Stirnseite verklebt ist und einen Aufreissstreifen (10) aufweist unter welchem sich eine Entnahmestelle des In nenbeutels (25) befindet, wobei der äussere Decklappen (5) ganz aufreissbar ist und der innere Decklappen (3) für Haltefunktionen ausgebildet werden kann.
